# EUROPÄISCHE PATENTSCHRIFT

(11) **EP 4 116 508 B1**
(45) Veröffentlichungstag und Bekanntmachung des Hinweises auf die Patenterteilung: **31.12.2025**
(21) Anmeldenummer: 22170548.6
(22) Anmeldetag: 28.04.2022
(51) Int. Cl.: E03C 1/02, F16K 11/044, E03C 1/04

(54) **SANITÄRE ANORDNUNG**
SANITARY ASSEMBLY
AGENCEMENT SANITAIRE

(30) Priorität: 07.07.2021 DE 202021103647 U
(43) Veröffentlichungstag der Anmeldung: 11.01.2023
(73) Patentinhaber: Neoperl GmbH, 79379 Müllheim (DE)
(72) Erfinder: Denzler, Oliver, 4103 Bottmingen (CH)
(74) Vertreter: Mertzlufft-Paufler, Cornelius

(56) Entgegenhaltungen:
- EP-A2- 0 363 657
- DE-A1- 102010 018 671
- DE-U1- 20 315 306
- US-A- 1 112 261
- US-A1- 2009 000 022

## Beschreibung

Die Erfindung betrifft eine sanitäre Anordnung.

Eine solche sanitäre Anordnung kann beispielsweise eine Duscheinrichtung sein, bei der zwischen einer Handbrause und einer Überkopfbrause umgeschaltet werden kann. Einem mit einer konkreten Installation nicht vertrauten Anwender, beispielsweise einem Hotelgast, der erstmals die Duscheinrichtung eines Hotelzimmers benutzt, kann unklar sein, durch welchen Wasserauslass das Wasser beim Öffnen der Armatur ausfließt.

Die US 1 112 261 A beschreibt einen Zapfhahnaufsatz mit einem Ventilgehäuse mit einem Auslassstutzen an seiner Unterseite und einem Nippel mit Außengewinde an der gegenüberliegenden Oberseite, eine Verschraubung Überwurfmutter, die einstellbar in den Gewindenippel einrastet, um den Zapfen aufzunehmen, wenn der Nippel in diesen eingesetzt ist, ein Verteilerrohr, das von dem Gehäuse ausgeht, einen Arm an
dem Verteilerrohr und eine Stellschraube, die in den Arm eingeschraubt ist und mit dem Zapfen an dessen Kopf in Eingriff gebracht werden kann, um den Nippel darin zu verriegeln.

Die EP 0 363 657 A2 beschreibt eine Vorrichtung umfasst Mischeinrichtungen zum Mischen von Kalt- und Warmwasser und automatische Leiteinrichtungen, um das gemischte Wasser wahlweise zu einem von mindestens drei Auslässen zu leiten, die mit dem Duschverteiler, dem Ausgießer zum Füllen einer Badewanne bzw. einer Handbrause verbunden sind. Die Mischeinrichtung und die Leiteinrichtung, die aus zwei Ventilen besteht, sind in einer einzigen Einheit untergebracht, die durch Zusammenbau oder durch Gießen hergestellt werden kann.

Die US 2009 / 000022 A1 beschreibt ein Duschwasserkonstruktionssystem für ein Kind/einen Benutzer, das auch als Duschsystem funktioniert und eine bereits vorhandene Bade-/Duscheinheit als Stützstruktur verwendet. Das Konstruktionssystem umfasst ein Hauptsteuerventil zur Umleitung von Wasser aus einem bereits vorhandenen Duschwasserrohrstamm, einen Druckregler zur Begrenzung des Wasserdrucks für die nachgeschalteten Komponenten, Kinder-/Benutzer-Steuer- und Umleitungsventile, um das System aus- und einzuschalten und den Wasserfluss zwischen den Komponenten aufzuteilen, halbstarre und flexible Rohre, "Y"-Verbindungen sowie Saugnäpfe und Halterungen. Andere Komponenten, wie z. B. eine Handbrause, eine sprühende Badewannenmatte und ein sprühender Duschvorhang können ebenfalls in das System integriert/angeschlossen werden.

Die DE 10 2010 018671 A1 beschreibt eine sanitäre Mischbatterie, insbesondere für eine Brausevorrichtung Diese ist mit einem Gehäuse versehen, das einen Kaltwassereinlass, einen Heißwassereinlass und Mischwasserauslässe aufweist. Die sanitäre Mischbatterie weist ein Mischventil auf, das eine in Fluidverbindung mit dem Kaltwassereinlass stehende Kaltwassereintrittsöffnung, eine in Fluidverbindung mit dem Heißwassereinlass stehende Heißwassereintrittsöffnung, einen Ventilkörper zur Veränderung der Querschnittsflächen der Kalt- und Heißwassereintrittsöffnungen zur Erzeugung von Mischwasser und eine Mischwasseraustrittsöffnung aufweist, an die sich ein in dem Gehäuse angeordneter Mischwasserkanal anschließt. Ferner ist die sanitäre Mischbatterie mit einer Mehrwege-Umschalteinheit versehen, die eine über den Mischwasserkanal in Fluidverbindung mit der Mischwasseraustrittsöffnung des Mischventils stehende Eintrittsöffnung und Austrittsöffnungen, die jeweils mit einem Mischwasserauslass des Gehäuses in Fluidverbindung steht, und ein Umschaltorgan zur wahlweisen Fluidverbindung der Eintrittsöffnung mit einer oder einigen der Austrittsöffnungen der Mehrwege-Umschalteinheit aufweist. Das Gehäuse weist einen weiteren Mischwasserauslass auf. Der zwischen der Mischwasseraustrittsöffnung des Mischventils und der Eintrittsöffnung der Umschalteinheit verlaufende Mischwasserkanal weist eine Abzweigöffnung auf, die in Fluidverbindung mit dem weiteren Mischwasserauslass steht. Es ist ein Absperrventil zum Öffnen und/oder Schließen des weiteren Mischwasserauslasses vorgesehen.

Die Aufgabe der Erfindung ist es, eine sanitäre Anordnung weiterzubilden.

Diese Aufgabe wird durch eine sanitäre Anordnung mit den Merkmalen des Anspruch 1 gelöst.

Demnach besitzt die erfindungsgemäße sanitäre Anordnung insbesondere wenigstens zwei Umsteller, wobei jeder Umsteller einen Wassereinlass und wenigstens zwei Wasserauslässe aufweist, wobei der erste Wasserauslass des ersten Umstellers mit dem Wassereinlass des zweiten Umstellers fluidisch verbunden ist und wenigstens ein Wasserauslass des zweiten Umstellers eine lösbare Schnittstelle zur fluidischen Verbindung mit einem Wasserabgabegerät aufweist.

Auf diese Weise ist eine Serienschaltung von Umstellern realisierbar, wobei eine Umstellung zwischen verschiedenen Wasserauslässen möglich ist.

Durch die lösbare Schnittstelle kann zudem ein beliebiges, handelsübliches Wasserabgabegerät, etwa eine Handbrause, mit der sanitären Anordnung verbunden und benutzt werden.

In einer Ausführung ist der zweite Wasserauslass des ersten Umstellers ein Sicherheitsauslass.

Auf diese Weise können Verbrühungen oder sonstige unangenehme thermische Erlebnisse vermieden werden. Zu diesem Zweck kann der Sicherheitsauslass so angeordnet oder ausgerichtet sein, dass sich eine Person üblicherweise nicht direkt im Strahlbereich des Sicherheitsauslasses aufhält.

In einer alternativen Ausführung weist der zweite Wasserauslass des ersten Umstellers eine lösbare Schnittstelle zur fluidischen Verbindung mit einem Sicherheitsauslass auf.

Der Sicherheitsauslass kann beispielsweise eine Wannenfüllarmatur, ein Zehentester oder eine Duschbrause sein. Auf diese Weise ist ein problemloses und gefahrloses Antesten der Wassertemperatur möglich.

Erfindungsgemäß ist ein Umsteller ein monostabiler oder bistabiler Umsteller. Ein monostabiler Umsteller kann beispielsweise dadurch charakterisiert werden, dass er ohne Wasserdruck selbsttätig in eine Ausgangsposition zurückkehrt. Im Gegenzug ist es bei anliegendem Wasserdruck nicht und nur schwer möglich, manuell in die Ausgangsposition umzuschalten.

Ein bistabiler Umsteller kann sowohl drucklos als auch druckbeaufschlagt umgestellt werden, wobei die jeweilige Schaltposition mit und ohne Wasserdruck beibehalten wird.

Erfindungsgemäß ist der erste Umsteller ein monostabiler Umsteller. Der Sicherheitsauslass kann dann auf die Ausgangs- oder Grundposition des Umstellers gelegt sein. Auf diese Weise kann immer zunächst der Sicherheitsauslass gewählt sein, so dass aktiv auf den zweiten Umsteller umgeschaltet werden muss. Nach dem Ausschalten des Wassers kehrt der erste Umsteller immer auf den Sicherheitsauslass zurück. So können Verbrennungen oder unangenehme Erlebnisse zuverlässig ausgeschlossen werden.

Erfindungsgemäß ist der zweite Umsteller ein bistabiler Umsteller. Auf diese Weise kann während dem Betrieb zwischen den beiden Wasserauslässen umgestellt werden, ohne dass zuvor das Wasser ausgeschaltet werden muss.

Insbesondere die Verkettung aus monostabilem Umsteller und bistabilen Umsteller ermöglicht ein Testen der Wassertemperatur an einer unkritischen Stelle sowie eine Komfortfunktion, bei der unter Last zwischen zwei Auslässen, beispielsweise Kopfbrause und Handbrause oder dergleichen, hin- und her geschaltet werden kann, wobei eine Temperatur voreingestellt bleibt.

Ein weiterer Vorteil ergibt sich dadurch, dass drei Auslässe wählbar sind, wobei immer nur ein Auslass aktiviert ist. Auf diese Weise sind länderspezifische Normen, beispielsweise der USA, erfüllbar.

In einer Ausführung ist wenigstens ein Wasserauslass des zweiten Umstellers als Wasserabgabegerät ausgebildet. Dieses kann beispielsweise baulich mit dem Umsteller verbunden sein.

Ein Wasserabgabegerät kann beispielsweise ein Wanneneinlass, eine Kopfbrause, eine Duschbrause, eine Handbrause, eine Schwallbrause oder ein Massagefeld sein.

In einer weiteren Ausführung weisen beide Wasserauslässe des zweiten Umstellers eine lösbare Schnittstelle zur fluidischen Verbindung mit einem Wasserabgabegerät auf. Auf diese Weise können zwei, auch unterschiedliche, handelsübliche Wasserabgabegeräte mit der sanitären Anordnung verbunden und benutzt werden.

In einer Ausführung ist wenigstens eine lösbare Schnittstelle an einem Rohr oder Schlauch angeordnet, das oder der mit dem zweiten Umsteller fluidisch verbunden ist. Auf diese Weise ist eine flexible Anordnung der Wasserabgabegeräte möglich. Dabei kann das Rohr oder der Schlauch baulich oder lösbar mit dem Umsteller verbunden sein.

In einer Ausführung weist die lösbare Schnittstelle zur fluidischen Verbindung eine Schraubverbindung oder eine Steckverbindung auf. Eine solche Schraubverbindung kann beispielsweise eine genormte Schraubverbindung, etwa eine G ½ Verschraubung, sein.

Eine Steckverbindung kann beispielsweise eine Rohr- oder Schlauchsteckverbindung sein.

In einer Ausführung weist wenigstens einer der beiden Umsteller eine Push-Push-Mechanik auf. Auf diese Weise ist eine einfache Umschaltung durch Drücken eines Tasters möglich.

In einer Ausführung ist dem Wassereinlass des ersten Umstellers fluidisch ein Ventil vorgeschaltet. Der Vorteil dabei besteht nun darin, dass zwischen den Wasserauslässen umgestellt werden kann, ohne das Ventil zu betätigen. Dies spielt vor allem dann eine Rolle, wenn durch das Ventil eine Temperatureinstellung vorgenommen wurde, die durch das Ausschalten verloren gehen würde.

Hierbei kann vorgesehen sein, dass das Ventil mit einer Push-Push-Mechanik schaltbar ist. Somit ist eine leichte Zu- und/oder Abschaltbarkeit erreichbar, bei der beispielsweise eine Temperatureinstellung, ein Mischungsverhältnis und/oder eine Durchflussmenge unverändert belassen werden können, wenn ein Wasserstrom unterbrochen werden soll.

In einer Ausführung besitzt der Wassereinlass des ersten Umstellers eine lösbare Schnittstelle zur fluidischen Verbindung mit dem Ventil. Auf diese Weise ist eine flexible Anordnung des Ventils und der Umsteller möglich.

Das Ventil kann beispielsweise als Durchfluss- und/oder Temperaturregelung ausgebildet sein. Dabei kann es auch eine Push-Mechanik aufweisen.

Die Erfindung ist nachfolgend anhand von Ausführungsbeispielen mit Bezug auf die beiliegenden Zeichnungen näher erläutert.

Es zeigt:
- Fig. 1:: eine sanitäre Anordnung,
- Fig. 2:: eine erfindungsgemäße sanitäre Anordnung mit lösbaren Schnittstellen,
- Fig. 3:: eine sanitäre Anordnung mit einem zusätzlichen Ventil,
- Fig. 4:: eine lösbare Schnittstelle mit einer Schraubverbindung,
- Fig. 5:: eine lösbare Schnittstelle mit einer Rohr-Steckverbindung, und
- Fig. 6:: eine lösbare Schnittstelle mit einer SchlauchSteckverbindung.

Die Fig. 1 zeigt eine sanitäre Anordnung 1, die zur Erläuterung der Erfindung dient, mit einem ersten Umsteller 2 und einem zweiten Umsteller 3.

Die Umsteller 2 und 3 weisen jeweils einen Wassereinlass 4, einen ersten Wasserauslass 5 und einen zweiten Wasserauslass 6 auf.

Der erste Wasserauslass des ersten Umstellers 2 ist fluidisch mit dem Wassereinlass 4 des zweiten Umstellers 3 verbunden. Dies kann baulich in einer Armatur erfolgen. Es ist jedoch auch hier möglich eine Verbindung über lösbare Schnittstellen eine fluidische Verbindung herzustellen.

Der zweite Umsteller 3 besitzt zwei Wasserauslässe 5, 6, die etwa verschiedene Duschköpfe oder dergleichen Wasserabgabegeräte sein können.

Der zweite Wasserauslass 6 des ersten Umstellers 2 ist als Sicherheitsauslass 7 ausgebildet. Dieser Sicherheitsauslass 7 kann beispielsweise eine Wannenfüllarmatur, ein Zehentester oder ein Duschkopf sein.

Im Beispiel ist der Sicherheitsauslass 7 so dargestellt, dass er mit dem ersten Umsteller 2 in einer Einheit ausgebildet ist. Hierzu kann beispielsweise der erste Umsteller 2 direkt in einer Wannenfüllarmatur angeordnet, also eingebaut, sein.

Alternativ kann der erste Umsteller 2 auch eine lösbare Schnittstelle zum fluidischen Verbinden des Sicherheitsauslasse mit einem Wasserabgabegerät aufweisen, wobei dieses Wasserabgabegerät dann als Sicherheitsauslass dient.

Der erste Umsteller 2 ist bevorzugt ein monostabiler Umsteller, wobei der zweite Wasserauslass 6 die monostabile Schaltposition darstellt, so dass der Sicherheitsauslass 7 die Grundstellung des ersten Umstellers 2 ist. Auf diese Weise können Verbrühungen oder sonstige unangenehme thermische Erlebnisse vermieden werden.

Der zweite Umsteller 3 ist vorzugsweise ein bistabiler Umsteller, so dass zwischen den verschiedenen Wasserauslässen 5, 6 ohne Unterbrechung des Wassers umgestellt werden kann.

Die Fig. 2 zeigt eine erfindungsgemäße sanitäre Anordnung 1, die im Wesentlichen der Fig. 1 entspricht. Der Unterschied besteht jedoch darin, dass die beiden Wasserauslässe 5, 6 jeweils eine lösbare Schnittstelle 8 zum fluidischen Verbinden eines Wasserabgabegeräts aufweisen. Eine solche Schnittstelle 8 kann eine beliebige bekannte oder standardisierte Schnittstelle sein. Auf diese Weise lassen sich beliebige Wasserabgabegeräte 9 mit der sanitären Anordnung verbinden und damit benutzen. Somit kann insbesondere der Endanwender auch Wasserabgabegeräte 9 tauschen, ohne dass aufwändige Eingriffe in die sanitäre Anordnung 1 notwendig sind. Dementsprechend besitzt ein Wasserabgabegerät 9 eine komplementäre Schnittstelle 8.

Die Fig. 4 bis 6 zeigen beispielhaft und exemplarisch drei verschiedene Ausführungsformen einer solchen Schnittstelle 8.

In Fig. 4 ist schematisch ein Wasserabgabegerät 9 angedeutet, das ein Außengewinde 10 aufweist. Auf Seite des zweiten Umstellers 3 ist ein Rohr 11 mit einem passenden Innengewinde 12 angeordnet. Das Rohr 11 kann baulich oder über eine lösbare fluidische Schnittstelle mit dem zweiten Umsteller 3 verbunden sein.

In Fig. 5 weist das Wasserabgabegerät 9 einen Aufsteckbereich 13 auf, der als Rohrfortsatz ausgebildet ist. Im Aufsteckbereich 13 sind zwei O-Ringe 14 beabstandet voneinander angeordnet. Auf diesen Aufsteckbereich 13 kann ein Rohr 11 aufgesteckt werden. Zur Sicherung weist das Rohr 11 im Beispiel eine Fixierung 15 auf, die beispielsweise als Madenschraube ausgebildet sein kann, deren Spitze in den Aufsteckbereich 13 eindrückt.

In Fig. 6 weist das Wasserabgabegerät 9 einen Einsteckbereich 18 auf, der an einem Innenumfang einen O-Ring 14 und einen Haltevorsprung 16 aufweist. Ein Schlauch 17 kann in diesen Einsteckbereich 18 eingeführt werden, wobei der Haltevorsprung 16 in den, vorzugsweise elastischen, Schlauch 17 eingreift und somit verhindert, dass der Schlauch 17 aus dem Einsteckbereich 18 herausgedrückt wird.

Neben den hier gezeigten Ausführungen sind im Stand der Technik zahlreiche andere Schnittstellen bekannt. Beispielsweise kann ein Schlauch mit einer Überwurfmutter mit einem Gewinde verbunden werden. Es sind zudem weitere Steckverbindungen bekannt, weshalb die Anmeldung in keiner Weise auf die hier gezeigten Ausführungen beschränkt sein soll, sondern auf die beigefügten Ansprüche.

Die Fig. 3 zeigt eine weitere sanitäre Anordnung 1, die im Wesentlichen der Fig. 2 entspricht. Bei dieser sanitären Anordnung ist dem ersten Umsteller 2 jedoch ein Ventil 19 fluidisch vorgeschaltet. Dieses Ventil 19 kann ein Volumenstromregler, ein Thermostat, oder ein anderes Ventil sein. Der Vorteil ist dabei, dass ein Volumenstrom und/oder eine Temperatureinstellung unabhängig von der Einstellung der Wasserauslasses eingestellt werden kann. Demnach bleibt eine Solche Einstellung auch beim Umstellen der verschiedenen Umsteller erhalten. Anstelle des einen Ventils können auch mehrere separate Ventile mit verschiedenen Funktionen vorgeschaltet sein.

### Bezugszeichenliste

- 1: sanitäre Anordnung
- 2: erster Umsteller
- 3: zweiter Umsteller
- 4: Wassereinlass
- 5: erster Wasserauslass
- 6: zweiter Wasserauslass
- 7: Sicherheitsauslass
- 8: lösbare Schnittstelle
- 9: Wasserabgabegerät
- 10: Außengewinde
- 11: Rohr
- 12: Innengewinde
- 13: Aufsteckbereich
- 14: O-Ring
- 15: Fixierung
- 16: Haltevorsprung
- 17: Schlauch
- 18: Einsteckbereich
- 19: Ventil

## Patentansprüche

1. Sanitäre Anordnung (1) mit wenigstens zwei Umstellern (2, 3), wobei jeder Umsteller (2, 3) einen Wassereinlass (4) und wenigstens zwei Wasserauslässe (5, 6) aufweist, wobei der erste Wasserauslass (5) des ersten Umstellers (2) mit dem Wassereinlass (4) des zweiten Umstellers (3) fluidisch verbunden ist und wobei wenigstens ein Wasserauslass (5, 6) des zweiten Umstellers (3) eine lösbare Schnittstelle (8) zur fluidischen Verbindung mit einem Wasserabgabegerät (9) aufweist, **dadurch gekennzeichnet, dass** der erste Umsteller (2) ein monostabiler Umsteller ist und dass der zweite Umsteller (3) ein bistabiler Umsteller ist.

2. Sanitäre Anordnung (1) nach Anspruch 1, **dadurch gekennzeichnet, dass** der zweite Wasserauslass (6) des ersten Umstellers (2) ein Sicherheitsauslass (7) ist oder eine lösbare Schnittstelle zur fluidischen Verbindung mit einem Sicherheitsauslass (7) aufweist.

3. Sanitäre Anordnung (1) nach Anspruch 2, **dadurch gekennzeichnet, dass** der Sicherheitsauslass (7) ein Wannenauslass, ein Zehentester oder eine Fußbrause ist.

4. Sanitäre Anordnung (1) nach einem der vorangehenden Ansprüche, **dadurch gekennzeichnet, dass** wenigstens ein Wasserauslass (5, 6) des zweiten Umstellers (3) als ein Wasserabgabegerät (9) ausgebildet ist.

5. Sanitäre Anordnung (1) nach einem der vorangehenden Ansprüche, **dadurch gekennzeichnet, dass** beide Wasserauslässe (5, 6), des zweiten Umstellers (3) eine lösbare Schnittstelle (8) zur fluidischen Verbindung mit einem Wasserabgabegerät (9) aufweisen.

6. Sanitäre Anordnung (1) nach einem der vorangehenden Ansprüche, **dadurch gekennzeichnet, dass** wenigstens eine lösbare Schnittstelle (8) an einem Rohr (11) oder Schlauch (17) angeordnet ist, das oder der mit dem zweiten Umsteller (3) fluidisch verbunden ist.

7. Sanitäre Anordnung (1) nach einem der Ansprüche 4 bis 6, **dadurch gekennzeichnet, dass** ein Wasserabgabegerät (9) ein Wanneneinlass, eine Kopfbrause, eine Duschbrause, eine Handbrause, eine Schwallbrause oder ein Massagefeld ist.

8. Sanitäre Anordnung (1) nach einem der Ansprüche 5 bis 7, **dadurch gekennzeichnet, dass** die lösbare Schnittstelle (8) zur fluidischen Verbindung eine Schraubverbindung oder eine Steckverbindung aufweist.

9. Sanitäre Anordnung (1) nach einem der vorangehenden Ansprüche, **dadurch gekennzeichnet, dass** der erste Umsteller (2) in seiner Grundstellung auf den oder einen Sicherauslass (7) schaltet.

10. Sanitäre Anordnung (1) nach einem der vorangehenden Ansprüche, **dadurch gekennzeichnet, dass** wenigstens einer der beiden Umsteller (2, 3) eine Push-Push-Mechanik aufweist.

11. Sanitäre Anordnung (1) nach einem der vorangehenden Ansprüche, **dadurch gekennzeichnet, dass** dem Wassereinlass (4) des ersten Umstellers (2) fluidisch ein Ventil (19) vorgeschaltet ist, insbesondere wobei der Wassereinlass (4) des ersten Umstellers (2) eine lösbare Schnittstelle zur fluidischen Verbindung mit dem Ventil aufweist und/oder wobei das Ventil (19) mit einer Push-Push-Mechanik schaltbar ist.

12. Sanitäre Anordnung (1) nach Anspruch 11, **dadurch gekennzeichnet, dass** das Ventil (19) zur Durchfluss- und/oder Temperaturregelung ausgebildet ist.

## Claims

1. Sanitary arrangement (1), having at least two diverters (2, 3), wherein each diverter (2, 3) has a water inlet (4) and at least two water outlets (5, 6), wherein the first water outlet (5) of the first diverter (2) is fluidically connected to the water inlet (4) of the second diverter (3), and wherein at least one water outlet (5, 6) of the second diverter (3) has a releasable interface (8) configured for fluidic connection to a water dispensing device (9), **characterized in that** the first diverter (2) is a monostable diverter and **in that** the second diverter (3) is a bistable diverter.

2. Sanitary arrangement (1) according to claim 1, **characterized in that** the second water outlet (6) of the first diverter (2) is a safety outlet (7) or has a releasable interface for fluidic connection to a safety outlet (7).

3. Sanitary arrangement (1) according to claim 2, **characterized in that** the safety outlet (7) is a bath tub outlet, a toe tester or a foot spray.

4. Sanitary arrangement (1) according to one of the preceding claims, **characterized in that** at least one water outlet (5, 6) of the second diverter (3) is configured as a water dispensing device (9).

5. Sanitary arrangement (1) according to one of the preceding claims, **characterized in that** both water outlets (5, 6) of the second diverter (3) have a releasable interface (8) for fluidic connection to a water dispensing device (9).

6. Sanitary arrangement (1) according to one of the preceding claims, **characterized in that** at least one releasable interface (8) is arranged on a pipe (11) or hose (17) which is fluidically connected to the second diverter (3).

7. Sanitary arrangement (1) according to one of claims 4 to 6, **characterized in that** a water dispensing device (9) is a bath tub inlet, a head spray, a shower spray, a hand spray, a surge spray, or a massage field.

8. Sanitary arrangement (1) according to one of claims 5 to 7, **characterized in that** the releasable interface (8) has a screw connection or a plug connection for the fluidic connection.

9. Sanitary arrangement (1) according to one of the preceding claims, **characterized in that** the first diverter (2) switches to the or a safety outlet (7) in its basic position.

10. Sanitary arrangement (1) according to one of the preceding claims, **characterized in that** at least one of the two diverters (2, 3) has a push-push mechanism.

11. Sanitary arrangement (1) according to one of the preceding claims, **characterized in that** a valve (19) is connected upstream of the water inlet (4) of the first diverter (2) in the fluidic system, in particular wherein the water inlet (4) of the first diverter (2) has a releasable interface for fluidic connection to the valve and/or wherein the valve (19) can be switched using a push-push mechanism.

12. Sanitary arrangement (1) according to claim 11, **characterized in that** the valve (19) is designed for flow rate and/or temperature control.

## Revendications

1. Dispositif sanitaire (1) comprenant au moins deux inverseurs (2, 3), dans lequel chaque inverseur (2, 3) comporte une entrée d'eau (4) et au moins deux sorties d'eau (5, 6), dans lequel la première sortie d'eau (5) du premier inverseur (2) est reliée à l'entrée d'eau (4) du deuxième inverseur (3) en vue de la circulation de fluide et dans lequel au moins une sortie d'eau (5, 6) du deuxième inverseur (3) comporte une interface (8) pouvant être défaite pour la liaison à un premier appareil distributeur d'eau (9) en vue de la circulation de fluide, **caractérisé en ce que** le premier inverseur (2) est un inverseur monostable et **en ce que** le deuxième inverseur (3) est un inverseur bistable.

2. Dispositif sanitaire (1) selon la revendication 1, **caractérisé en ce que** la deuxième sortie d'eau (6) du premier inverseur (2) est une sortie de sécurité (7) ou comporte une interface pouvant être défaite pour la liaison à une sortie de sécurité (7) en vue de la circulation de fluide.

3. Dispositif sanitaire (1) selon la revendication 2, **caractérisé en ce que** la sortie de sécurité (7) est une évacuation de baignoire, un testeur d'orteil ou une douchette de pied.

4. Dispositif sanitaire (1) selon l'une des revendications précédentes, **caractérisé en ce qu'**au moins une sortie d'eau (5, 6) du deuxième inverseur (3) est conçue comme un appareil distributeur d'eau (9).

5. Dispositif sanitaire (1) selon l'une des revendications précédentes, **caractérisé en ce que** les deux sorties d'eau (5, 6) du deuxième inverseur (3) comportent une interface (8) pouvant être défaite pour la liaison à un appareil distributeur d'eau (9) en vue de la circulation de fluide.

6. Dispositif sanitaire (1) selon l'une des revendications précédentes, **caractérisé en ce qu'**au moins une interface (8) pouvant être défaite est disposée sur un tuyau (11) ou un flexible (17) qui est relié au deuxième inverseur (3) en vue de la circulation de fluide.

7. Dispositif sanitaire (1) selon l'une des revendications 4 à 6, **caractérisé en ce qu'**un appareil distributeur d'eau (9) est une arrivée de baignoire, un pommeau de douche, une douchette à main, une douche à mains, une douche cascade ou un panneau hydromassant.

8. Dispositif sanitaire (1) selon l'une des revendications 5 bis 7, **caractérisé en ce que** l'interface (8) pouvant être défaite pour la liaison en vue de la circulation de fluide comporte un raccord fileté ou un raccord enfichable.

9. Dispositif sanitaire (1) selon l'une des revendications précédentes, **caractérisé en ce que** le premier inverseur (2), dans sa position de base, commute vers une ou la sortie de sécurité (7).

10. Dispositif sanitaire (1) selon l'une des revendications précédentes, **caractérisé en ce qu'**au moins un des deux inverseurs (2, 3) comporte un mécanisme tout push.

11. Dispositif sanitaire (1) selon l'une des revendications précédentes, **caractérisé en ce qu'**un robinet (19) est monté en amont de l'entrée d'eau (4) du premier inverseur (2) dans la circulation de fluide, en particulier dans lequel l'entrée d'eau (4) du premier inverseur (2) comporte une interface pouvant être défaite pour la liaison au robinet en vue de la circulation de fluide et/ou dans lequel le robinet (19) peut être commuté avec un mécanisme tout push.

12. Dispositif sanitaire (1) selon la revendication 11, **caractérisé en ce que** le robinet (19) est conçu pour la régulation du débit et/ou de la température.
